# EUROPÄISCHE PATENTSCHRIFT

(11) **EP 0 417 662 B1**
(45) Veröffentlichungstag und Bekanntmachung des Hinweises auf die Patenterteilung: **13.12.1995**
(21) Anmeldenummer: 90117272.6
(22) Anmeldetag: 07.09.1990
(51) Int. Cl.: D01H 13/26, B65H 54/26

(54) **Verfahren zum Starten eines Arbeitsablaufs eines Bedienungsautomaten an einer Textilmaschine**
Method of initiating the working cycle of a service carriage on a textile machine
Procédé pour commencer le cycle de travail d'un chariot de surveillance dans une machine textile

(30) Priorität: 13.09.1989 CH 3341/89
(43) Veröffentlichungstag der Anmeldung: 20.03.1991
(73) Patentinhaber: MASCHINENFABRIK RIETER AG, CH-8406 Winterthur (CH)
(72) Erfinder: Slavik, Walter, CH-8320 Fehraltorf (CH); Citterio, Giorgio, CH-8810 Horgen (CH)

(56) Entgegenhaltungen:
- DE-A- 2 455 495
- DE-A- 3 701 796
- US-A- 4 821 504
- PATENT ABSTRACTS OF JAPAN vol. 11, no. 132 (C-417)(2579) 24 April 1987, & JP-A-61266622 (TOYODA AUTOM LOOM WORKS) 26 November 1986

## Beschreibung

Spinnmaschinen haben gewöhnlich eine grosse Zahl nebeneinander angeordneter Spinneinheiten. In der EP-A-0 198 516, gegen welche der Anspruch 1 abgegrenzt ist, ist eine Rotorspinnmaschine mit einem Bedienungsautomaten beschrieben, der längs der Maschine patrouilliert und bei einer Spinneinheit anhält, wenn bei dieser ein Fadenbruch festgestellt wurde oder der Spinnvorgang neu gestartet werden muss. Der Bedienungsautomat hat zu diesem Zweck einen Manipulator, der nach einem Fadenbruch das Fadenende auf der Spule sucht und rückwärts bis zum Rotor einfädelt, bzw. auf eine neue Spulenhülse einen Hilfsfaden aufwickelt und einfädelt. Kritisch für den Erfolg des Ansetzens ist dann nach dem Start des Ansetzvorgangs das genaue Timing der verschiedenen Arbeitsabläufe. Die EP-A-0 198 516 schlägt dazu vor, durch eine Steuereinrichtung des Automaten sämtliche Bewegungsabläufe nach dem Start des Ansetzvorganges zeitlich zu steuern. Die einschlägige Steuerung ist insbesondere in Zusammenhang mit den Fig. 2, 11 und 12 der EP-A-198516 erläutert. Nachdem das Ansetzgerät gewisse Vorbereitungsschritte ausgeführt hat, erzeugt die Steuerung ein Startsignal, welches ein Zeitmessverfahren auslöst. Die weiteren Schritte des Ansetzvorganges werden je nach Ablauf einer vorgegebenen (einstellbaren) Verzögerung nach dem Auslösen des Zeitmessverfahrens vom Ansetzgerät ausgeführt. Die bediente Spinnstation ist nach diesem Verfahren passiver Teilnehmer am Ansetzvorgang.

Dieses Verfahren hat sich bewährt. Allerdings streuen die Reaktionszeiten der einzelnen vom Automaten bedienten Maschinenteile wegen Herstelltoleranzen etwas von Spinneinheit zu Spinneinheit, so dass die Überlappungslänge zwischen anzusetzendem Faden und neu gebildetem Faden streut. Diese Tatsache ist in EP-A-198516 selbst erläutert (Seite 31). Weil der Bedienungsautomat patrouilliert, kann es längere Zeit dauern, bis er eine Spinneinheit mit einem Fadenbruch entdeckt, wenn der Automat z.B. kurz vor dem Fadenbruch diese Spinneinheit passiert hatte.

Noch schwieriger ist der Ansetzvorgang bei Luftspinnmaschinen, wie sie z.B. in der DE-PS 34 13 894 und der EP-A-0 107 339 beschrieben sind, weil die Spinngeschwindigkeiten bei Luftspinnmaschinen erheblich grösser sind als bei Rotorspinnmaschinen. Für eine optimale Verbindung zwischen anzusetzendem Faden und dem neuen Faden sollte die Ueberlappungslänge etwa 2-3 mal die mittlere Faserlänge, also z.B. etwa 25-75 mm betragen. Bei einer Spinngeschwindigkeit von 240 m/Min durchläuft diese Ueberlappungslänge eine Stelle in etwa 6-17 ms. Die Sequenz des Bewegungsablaufs nach dem Startsignal muss daher für eine gute Verbindung zwischen den beiden Fadenenden auf Millisekunden genau eingehalten werden.

Beim Vorschlag gemäss EP-A-0 107 339 sind einige der am Bewegungsablauf nach dem Start des Ansetzvorgangs zu bewegende Maschinenteile an der Spinneinheit, andere am Bedienungsautomaten. Die Ansteuerung der maschinenseitigen bewegten Maschinenteile durch die Steuereinrichtung des Automaten ist dabei wegen der von Spinneinheit zu Spinneinheit aus Toleranzgründen variierenden Schaltverzögerung, die bei herkömmlichen Schaltventilen um mehrere Millisekunden streuen kann, zu wenig präzis, als dass eine hinreichend genau reproduzierbare Ueberlappungslänge garantiert werden könnte.

Aus US-A-4 821 504 ist ein Wanderautomat zum Doffen an mehreren, parallel zueinander aufgestellten Spinnmaschinen bekannt. Die Spinnmaschinen sind mit einer gemeinsamen Steuereinheit verbunden, welche über eine Signalleitung mit einer Steuereinheit für die Bewegung des Wanderautomaten verbunden ist. Diese gemeinsame Steuereinheit zeigt der zweiten Steuereinheit auf dem Wanderautomaten an, in welcher Richtung der Automat zu bewegen ist. Eine Lampe auf der ausgewählten Spinnmaschine löst den Bremsvorgang und die Ankupplung mit dem Wanderautomaten aus.

Diese Vorrichtung ist jedoch spezifisch für das Doffen von Spinnmaschinen ausgebildet, und steuert nicht die Bedienungsmanipulationen an einer einzelnen Station einer Spinnmaschine, wie sie z.B. für das Ansetzen nach einem Fadenbruch erforderlich sind.

DE 317 01 796 beschreibt ein Verfahren und eine Vorrichtung zum Einsatzsteuern von Bedienorganen an einer Spinnereianlage, wobei zwischen Bedienfälle verschiedener Arten unterschieden werden können. Dazu werden anstehende Bedienfälle nach Anzahl und Anforderung an ihr Beheben automatisch getrennt erfasst. Je nach Anzahl und Schwierigkeitsgrad erfasster Bedienfälle ergeht ein mindestens zweistufiges Signal als Einsatzbefehl an das einer Signalstufe zugeordnete Bedienorgan einer Mehrzahl ranggeordneter Bedienorgane. Ein solches Bedienorgan kann als Fadenansetzgerät gebildet werden. Der Arbeitsablauf an einer zu bedienenden Station ist DE 37 01 796 nicht zu entnehmen.

Der vorliegenden Erfindung liegt nun die Aufgabe zugrunde, ein Verfahren und eine Textilmaschine gemäss Oberbegriffen der Ansprüche 1 und 7 derart auszubilden, dass die Streuung der Ergebnisse von Bedienungsvorgängen an verschiedenen von einem Automaten bedienten Stationen einer Textilmaschine reduziert werden kann. Diese Aufgabe wird durch die kennzeichnenden Merkmale der Ansprüche 1 und 7 gelöst.

Nachfolgend wird ein Ausführungsbeispiel der Erfindung anhand der Zeichnung erläutert. Darin zeigt:
- Figur 1: einen schematischen Querschnitt durch eine Spinnmaschine mit einem Bedienungsautomaten, und
- Figur 2: ein schematisches Blockschaltbild.

In Figur 1 ist schematisch ein Querschnitt durch eine Luftspinnmaschine 1 mit einem Bedienungsautomaten 2 dargestellt. Die Spinnmaschine 1 hat eine grosse Zahl identisch aufgebauter, nebeneinander angeordneter Spinneinheiten 3. Jede Spinneinheit 3 besteht in Fadenlaufrichtung betrachtet aus einem Faserbandbehälter 10, einem Streckwerk 11, einer Luftwirbeldüse 12, einem Fadenwächter 13, einem Abzugwalzenpaar 14 und einer Aufwickelspule 15, die im Betrieb auf einer Antriebswalze 16 aufliegt. Das Streckwerk 11 besteht aus einem Eingangswalzenpaar 20,21, zwei Streckriemchen 22,23 und einem Austrittswalzenpaar 24,25. Das Riemchen 22 wird durch eine Walze 26 angetrieben. Die Walzen 21,25 und das Riemchen 23 sind federnd gegen die Walzen 20,24 bzw. das Riemchen 22 angepresst. Die Walze 21 kann durch eine Faserbandklemmung 27 von der Walze 20 abgehoben werden. Der Hebel 27 ist auf einem gehäusefesten Lager 28 schwenkbar gelagert und kann durch ein Solenoid 29 oder einem Pneumatikzylinder aus einer Ruhestellung, in welcher eine Zunge 30 des Hebels 27 Abstand von den beiden Walzen 21, 22 hat, in die in Figur 1 gezeigte Arbeitsstellung verschwenkt werden, in welcher die Zunge 30 die Walze 21 von der Walze 20 abhebt und bremst. Gleichzeitig wird das durch einen Kanal 31 der Zunge 30 geführte Faserband 32 zwischen Zunge 30 und Oberfläche der Walze 21 geklemmt.

Das Abzugwalzenpaar 14 besteht aus einer Abzugwalze 35 und einer federnd gegen diese angepresste Druckwalze 36, die auf einem Schwenkhebel 37 drehbar gelagert ist. Die Spule 15 ist auf einem weiteren Schwenkhebel 38 drehbar gelagert. Die Walzen 20, 24, 26, 35 und 16 sind Teile von Antriebswellen, die über die ganze Länge der Spinnmaschine durchlaufen und also allen Spinneinheiten 3 gemeinsam sind. Die Walzen 21, 23 und 25 sind paarweise und gemeinsam auf einem nicht dargestellten Andruckhebel angeordnet. Die Wellen der Walzen 20, 24, 26 und 35 sind mit je einem Drehzahlgeber 40 verbunden. Die Ausgänge dieser Geber 40 sind mit einem Schaltkreis 41 einer maschinenseitigen Steuereinrichtung 42 verbunden. Auch die Fadenwächter 13 sämtlicher Spinneinheiten 3 und die Solenoide 29 sind an diese Einrichtung 42 angeschlossen.

Der Automat 2 ist auf Rollen 46 längs der Spinnmaschine 1 fahrbar und wird vor der zu bedienenden Spinneinheit 3 z.B. mittels einer Lichtschranke 47 positioniert, die eine Marke 48 an der Maschine 1 abtastet. Der Automat 2 hat ein Betätigungsglied 49, das mittels eines Arms 50 den Hebel 38 anheben und absenken kann, ein zweites Betätigungsglied 51, das mittels eines Arms 52 den Hebel 37 anheben und absenken kann, sowie einen Manipulator 53, der mittels eines Arms 54 ein Saugrohr 55 bewegt. Das Saugrohr 55 ist über einen Schlauch 56 an eine Vakuumquelle angeschlossen. Die Bewegungen der Glieder 49, 51 und des Manipulators 53 werden durch eine automatenseitige Steuereinrichtung 57 gesteuert. Die Steuereinrichtung 57 ist über eine Signalleitung 58 mit der Steuereinrichtung 42 verbunden. Im Automaten 2 ist ferner eine Reflex-Lichtschranke 59 montiert. Diese ist auf einen am Hebel 27 befestigten Spiegel 60 ausgerichtet. Ihr Ausgang ist mit der Steuereinrichtung 57 verbunden.

Im Betrieb arbeitet die beschriebene Spinnmaschine wie folgt:
Wenn an einer Spinneinheit 3 durch den Fadenwächter 13 ein Fadenbruch festgestellt wird, wird durch das Signal des Fadenwächters 13 über die Einrichtung 42 das betreffende Solenoid 29 eingeschaltet und gleichzeitig die Spule 15 von der Walze 16 über eine maschinenseitige, nicht dargestellte Vorrichtung z.B. gemäss EP-Patent 0 128 417 abgehoben und gebremst. Durch die Klemmung zwischen Zunge 30 und Walze 21 wird das Faserband 32 gestoppt. Der noch zwischen Riemchen 22, 23 und Walzen 24, 25 vorhandene Faserbandrest wird durch die weiterdrehenden Riemchen und Walzen in eine Absaugung abtransportiert. Dabei wird der Faserbandanfang im Bereich der Klemmung und bis zum Eintrittsspalt zwischen den Riemchen 22, 23 ausgekämmt und erhält über eine Länge entsprechend etwa 2-3 mal der mittleren Faserlänge einen abnehmenden Querschnitt, was für das optimale Ansetzen des Fadens günstig ist.

Der Automat 2 wird aus seiner momentanen Stellung, z.B. am einen Ende oder in der Mitte der Spinnmaschine 1, durch die Steuereinrichtung 42 zur betreffenden Spinneinheit kommandiert. Der Automat 2 patrouilliert also nicht, wie dies bisher üblich war, sondern wird von der maschinenseitigen Steuereinrichtung 42 eingesetzt. Dies ermöglicht einen rationelleren Einsatz des Automaten.

Sobald der Automat 2 vor der zu bedienenden Spinneinheit 3 positioniert ist, übernimmt das Glied 49 mittels des Arms 50 die Anhebung des Schwenkhebels 38, und das Glied 51 hebt mittels des Arms 52 den Schwenkhebel 37 an. Auf der Spule 15 wird das Fadenende gesucht und erfasst und mittels des Manipulators 53 und weiterer, nicht dargestellter Bedienungselemente rückwärts zwischen den Walzen 35, 36, durch den Fadenwächter 13 und die Luftwirbeldüse 12 hindurch eingefädelt, z.B. in der in der DE-PS 3 413 894 beschriebenen Art. Nach dem Einfädeln liegt die Mündung des Saugrohrs 55 seitlich neben und unterhalb der Walze 25. Die Walze 25 ist zu dieser Seite hin konisch verjüngt. In Figur 1 ist diese Betriebsstellung dargestellt, in welcher der Faden 64 eingefädelt ist und das Fadenende 65 von vorgegebener Länge im Saugrohr 55 gespeichert ist. Der Automat 2 ist nun für den Ansetzvorgang startbereit. Er meldet diese Startbereitschaft über die Leitung 58 an die Steuereinrichtung 42, in welcher diese Meldung in einem Speicher 66 (Figur 2) gespeichert wird. Sobald die Spinnmaschine 1 ihrerseits startbereit ist, löst ihre Steuereinrichtung 42 über einen mit dem Speicher 66 verbundenen Schaltkreis 67 den Start durch Absenken des Solenoids 29 der bedienten Spinneinheit 3 aus. Mit dem Verschwenken des Hebels 27 im Uhrzeigersinn wird die Faserbandklemmung aufgehoben und der Faserbandanfang zwischen den Walzen 20, 21 geklemmt und transportiert.

Das Startsignal für den Bewegungsablauf des Automaten 2 liefert die Lichtschranke 59, die unverzögert die Bewegung des Hebels 27 erfasst. Das Startsignal des Automaten 2 ist also unabhängig von den aus Toleranzgründen von Einheit 3 zu Einheit 3 unterschiedlichen Schaltverzögerungen der Solenoide 29. Dadurch können die erforderlichen zeitlichen Verzögerungen zwischen der Bewegung des Hebels 27 und den Bewegungen des Saugrohrs 55 und der Arme 50, 52 sehr genau eingehalten werden. Nach einer vorgegebenen ersten Verzögerungszeit wird der Hebel 37 mittels des Betätigungsgliedes 51 abgesenkt, so dass das Abzugwalzenpaar 14 den Faden 64 abzieht. Etwa gleichzeitig wird auch der Hebel 38 mittels des Betätigungsgliedes 49 abgesenkt, so dass die Spule 15 von der Walze 16 angetrieben wird. Nach einer vorgegebenen zweiten Verzögerungszeit wird hierauf das Saugrohr 55 mittels des Manipulators 53 seitlich geschwenkt und damit der Faden in den Einzugsspalt der Walzen 24, 25 hinterlegt. Die beiden Verzögerungszeiten sind so berechnet, dass das Fadenende 65 den Faserbandanfang etwa 25 bis 75 mm überlappt.

Die beiden Verzögerungszeiten werden aus den Drehzahlen der Antriebsellen der Walzen 20, 24, 26, 35 errechnet. Dazu dienen die Drehzahlgeber 40 und der Schaltkreis 41. Der Schaltkreis 41 stellt sicher, dass die Ueberlappungslänge unabhängig ist von der Einstellung der Maschine 1.

Der oben beschriebene Bedienungsautomat 2 ist nicht nur für Luftspinnmaschinen geeignet, sondern kann in ähnlicher Weise auch mit grossem Vorteil für Strecken z.B. für Ringspinnmaschinen eingesetzt werden.

## Patentansprüche

1. Verfahren zum Starten eines nach der Zeit gesteuerten Arbeitsablaufes eines Bedienungsautomaten (2) an einer ausgewählten Station (3) mehrerer gleich ausgebildeten Stationen einer Textilmaschine (1), wobei der Automat (2) längs der Maschine (1) zur ausgewählten Station (3) fahrbar ist und eine Steuereinrichtung (57) zum Steuern des Bedienens jeweils einer der Stationen (3) aufweist, dadurch gekennzeichnet, dass maschinenseitig wenigstens eine Bedienungshandlung an der ausgewählten Station (3) durchgeführt wird, welche ein Signal erzeugt, das erst den Start des genannten Arbeitsablaufes des Bedienungsautomaten (2) auslöst.

2. Verfahren nach Anspruch 1, dadurch gekennzeichnet, dass die maschinenseitige Bedienungshandlung von einer mit mindestens einer der gleich ausgebildeten Stationen (3) verbundenen zweiten Steuereinrichtung (42) der Maschine (1) ausgelöst wird.

3. Verfahren nach Anspruch 2, dadurch gekennzeichnet, dass vor dem Start des Arbeitsablaufs die erste Steuereinrichtung (57) die Startbereitschaft an die zweite Steuereinrichtung (42) übermittelt.

4. Verfahren nach Anspruch 2 oder 3, dadurch gekennzeichnet, dass als maschinenseitige Bedienungshandlung die zweite Steuereinrichtung (42) ein Maschinenteil (27) der bedienten Station (3) der Maschine (1) bewegt, dass diese Bewegung von einem Fühler (59) des Automaten (2) erfasst wird, und dass das Signal des Fühlers (59) über die erste Steuereinrichtung (57) den Arbeitsablauf des Automaten (2) startet.

5. Verfahren nach einem der Ansprüche 1 bis 4, dadurch gekennzeichnet, dass die Textilmaschine eine Spinnmaschine ist und die Stationen Spinneinheiten (3) sind, und dass der Arbeitsablauf ein Ansetzablauf und die genannte Bedienungshandlung die Aufhebung der Klemmung der Faserbandzufuhr in der ausgewählten Spinneinheit (3) ist.

6. Verfahren nach Anspruch 5, dadurch gekennzeichnet, dass nach der Aufhebung der Klemmung der Faserbandzufuhr die Fasern eines Faserbandes in ein Streckwerk (11) der Spinneinheit (3) geliefert werden.

7. Textilmaschine (1) mit einem Bedienungsautomaten (2) zur Durchführung des Verfahrens nach Anspruch 1, wobei die Maschine (1) mehrere gleich ausgebildete Stationen (3) hat, die einzeln durch den längs der Maschine (1) fahrbaren Automaten (2) bedienbar sind, wobei der Automat (2) eine erste Steuereinrichtung (57) zur Steuerung seines Bewegungsablaufs hat, und eine zweite Steuervorrichtung (42) auf der Maschine (1) vorgesehen und mindestens mit einer Station (3) verbunden ist, dadurch gekennzeichnet, dass in der Station (3) steuerbare Mittel (27,29) vorhanden sind, um die genannte Bedienungshandlung auszuführen, und ein Fühler (59) vorhanden ist, um die Bewegung eines an der Bedienungshandlung beteiligten Teils festzustellen und das Startsignal zu erzeugen.

8. Textilmaschine nach Anspruch 7, dadurch gekennzeichnet dass das Mittel (59) zum Erzeugen des Startsignals im Bedienungsautomat (2) vorgesehen ist.

9. Textilmaschine nach Anspruch 7 oder Anspruch 8, dadurch gekennzeichnet, dass die erste und die zweite Steuervorrichtung über eine Signalleitung (58) miteinander verbunden sind, und die zweite Steuereinrichtung (42) einen Speicher (66) zum Speichern eines die Startbereitschaft des Automaten (2) meldenden Signals der ersten Steuereinrichtung (57) sowie einen Schaltkreis (67) zum Auslösen der maschinenseitigen Bedienungshandlung aufweist.

10. Textilmaschine nach Anspruch 9, dadurch gekennzeichnet, dass jede Station (3) ein durch ein mit der zweiten Steuereinrichtung (42) verbundenes Hubelement (29) mechanisch bewegliches Maschinenteil (27) hat, dass das Hubelement (29) der zu bedienenden Station durch den Schaltkreis (67) angesteuert ist, und dass der Automat (2) einen Fühler (59) zum Erfassen der Bewegung des Maschinenteils (27) aufweist, der mit der ersten Steuereinrichtung (57) verbunden ist.

11. Textilmaschine nach Anspruch 10, wobei die Maschine eine Spinnmaschine (1) mit mehreren die Stationen bildenden Spinneinheiten (3) ist, und der Automat (2) zum Ansetzen eines Fadens (64) nach einem Fadenbruch oder einem Spulenwechsel ausgebildet ist, und wobei jede Spinneinheit (3) ein Streckwerk (11) hat, das auf seiner Eingangsseite eine Antriebswalze (20) und eine frei drehbar gelagerte, gegen die Antriebswalze (20) federnd angepresste Andruckwalze (21) hat, dadurch gekennzeichnet, dass das Maschinenteil (27) ein Faserbandklemmelement (30) aufweist, welches eine Durchtrittsöffnung (31) für ein Faserband (32) hat, in seiner Grundstellung von der Andruckwalze (21) Abstand hat und in seiner durch das Hubelement (29) betätigten Arbeitsstellung die Andruckwalze (21) von der Antriebswalze (20) abhebt und das Faserband (32) klemmt.

12. Textilmaschine nach Anspruch 11, dadurch gekennzeichnet, dass die Spinnmaschine (1) je einen Drehzahlgeber (40) an mehreren angetriebenen Wellen aufweist, dass die Drehzahlgeber (40) mit einer der Steuereinrichtungen (42) verbunden sind, und dass eine Schaltung (41) vorhanden ist zum Errechnen der Verzögerungszeit zwischen Empfang des Signals des Fühlers (59) und dem Start des Bewegungsablaufes des Automaten (2).

13. Textilmaschine nach Anspruch 12, dadurch gekennzeichnet, dass der Automat (2) ein Speicherelement (55) zum seitlichen Einführen eines Fadenendes (65) in den Einzugsspalt eines Ausgangswalzenpaares (24,25) des Streckwerks (11) aufweist, und dass das Speicherelement (55) durch die erste Steuereinrichtung (57) derart gesteuert ist, dass es mit der durch die Schaltung (41) ermittelten Verzögerungszeit seitlich bewegt wird.

## Claims

1. A method of initiating a time-controlled working cycle of a service carriage (2) in a selected station (3) of several similarly arranged stations in a textile machine (1), whereby the carriage (2) is movable alongside the machine (1) to the selected station (3) and comprises a control device (57) for controlling the servicing of one of the stations (3), characterized in that at least one service action is carried out in the selected station (3) on the side of the machine which produces a signal which only then initiates the start of the said working cycle of the service carriage (2).

2. A method as claimed in claim 1, characterized in that service action on the side of the machine is initiated by a second control device (42) of the machine (1) which is connected to at least one of the similarly arranged stations (3).

3. A method as claimed in claim 2, characterized in that prior to the initiation of the working cycle the first control device (57) transmits its starting readiness to the second control device (42).

4. A method as claimed in claim 2 or 3, characterized in that the second control device (42) moves a part of the machine (27) of the serviced station (3) of the machine (1) as a service action on the machine side, that said movement is detected by a sensor (59) of the service carriage (2) and that the signal of the sensor (59) initiates the working cycle of the service carriage (2) through the first control device (57).

5. A method as claimed in one of the claims 1 to 4, characterized in that the textile machine is a spinning machine and the stations are spinning units (3) and that the working cycle is a piecing cycle and the said service action is the lifting of the nipping of the sliver feed in the selected spinning unit (3).

6. A method as claimed in claim 5, characterized in that after the lifting of the nipping of the sliver feed the fibres of a sliver are supplied to a drafting arrangement (11) of the spinning unit (3).

7. A textile machine (1) with a service carriage (2) for carrying out the method as claimed in claim 1, whereby the machine (1) comprises several similarly arranged stations (3) which are individually serviceable by means of the service carriage (2) movable alongside the machine (1), whereby the service carriage (2) comprises a first control device (57) for controlling its cycle of movements and a second control apparatus (42) is provided on the machine (1) and is connected at least with one station (3), characterized in that controllable means (27, 29) are provided in the station (3) in order to carry out the said service action and a sensor (59) is present in order to determine the movement of a part involved in the service action and to generate the starting signal.

8. A textile machine as claimed in claim 7, characterized in that the means (59) for generating the starting signal is provided in the service carriage (2).

9. A textile machine as claimed in claim 7 or claim 8, characterized in that the first and the second control apparatus are mutually connected via a signal line (58) and the second control device (42) comprises a memory (66) for storing a signal of the first control device (57) reporting the starting readiness of the service carriage (2) and a switching circuit (67) for initiating the service action on the side of the machine.

10. A textile machine as claimed in claim 9, characterized in that each station (3) comprises a machine part (27) which is mechanically movable by a lifting element (29) connected to the second control device (42), that the lifting element (29) of the station to be serviced is controlled by the switching circuit (67) and that the service carriage (2) comprises a sensor (59) for detecting the movement of the machine part (27) which is connected with the first control device (57).

11. A textile machine as claimed in claim 10, whereby the machine is a spinning machine (1) with several spinning units (3) forming the stations and the service carriage (2) is arranged for piecing a yarn (64) after a yarn breakage or a bobbin change and each spinning unit (3) comprises a drafting arrangement (11) which comprises on its input side a drive roller (20) and a tension roller (21) which is held freely rotatably and is pressed in a resilient way against the drive roller (20), characterized in that the machine part (27) is provided with a sliver nipping element (30) which comprises a pass-through opening (31) for a sliver (32), is distanced from the tension roller (21) in its initial position and lifts the tension roller (21) from the drive roller (20) in its operative position when actuated by the lifting element (21) and nips the sliver (32).

12. A textile machine as claimed in claim 11, characterized in that the spinning machine (1) is provided with one tachometer generator (40) each on several driven shafts, that the tachometer generators (40) are connected to one of the control devices (42) and that a circuit (41) is present for calculating the delay time between the receipt of the signal of the sensor (59) and the start of the working cycle of the service carriage (2).

13. A textile machine as claimed in claim 12, characterized in that the service carriage (2) is provided with a storage element (55) for the lateral insertion of a yarn end (65) into the drawing-in gap of a pair of output rollers (24, 25) of the drafting arrangement (11) and that the storage element (555) is controlled by the first control device (57) in such a way that it is moved laterally with the delay time determined by the circuit (41).

## Revendications

1. Procédé pour le démarrage d'un processus de travail asservi dans le temps, réalise par un automate de service (2), dans une station (3) choisie parmi une pluralité de stations formées de la même manière d'une machine textile (1), et où l'automate (2) peut être déplacé le long de la machine (1) vers la station choisie (3), et possède un arrangement d'asservissement (57) pour commander le service dans chaque station (3) concernée,
caractérisé par le fait que,
du côté machine, au moins une manipulation de service est effectuée dans la station choisie (3), laquelle produit un signal qui déclenche alors le démarrage dudit processus de travail que doit réaliser l'automate de service (2).

2. Procédé selon revendication 1,
caractérisé par le fait que
la manipulation de service du côté machine est déclenchée par un deuxième arrangement d'asservissement (42) de la machine (1), lequel est relié avec au moins une des stations (3) formées de la même manière.

3. Procédé selon revendication 2,
caractérisé par le fait que
le premier arrangement d'asservissement (57) transmet au deuxième arrangement d'asservissement (42) la disponibilité de démarrage, avant le démarrage du processus de travail.

4. Procédé selon revendication 2 ou 3,
caractérisé par le fait que,
comme manipulation de service côté machine, le deuxième arrangement d'asservissement (42) met en mouvement une partie de machine (27) de la station asservie (3) de la machine (1), que ce mouvement est enregistré par un capteur (59) de l'automate (2), et que le signal du capteur (59) démarre le processus de travail de l'automate (2), via le premier arrangement d'asservissement (57).

5. Procédé selon une des revendications 1 à 4,
caractérisé par le fait que
la machine textile est une machine à filer, et les stations sont des unités de filage (3), et que le processus de travail est un processus de rattache et ladite manipulation de service est la neutralisation du pinçage de l'alimentation en ruban de fibres dans l'unité de filage choisie (3).

6. Procédé selon revendication 5,
caractérisé par le fait que
les fibres d'un ruban de fibres sont délivrées dans un train d'étirage (11) de l'unité de filage (3), après la neutralisation du pinçage de l'alimentation en ruban de fibres.

7. Machine textile (1) avec un automate de service (2) servant à réaliser le procédé selon revendication 1, et ou la machine (1) possède une pluralité de stations (3) formées de la même manière, lesquelles peuvent être servies individuellement par l'automate (2) déplaçable le long de la machine (1), et où l'automate (2) possède un premier arrangement d'asservissement (57) pour commander son déroulement de mouvements, et un deuxième arrangement d'asservissement (42) est prévu sur la machine (1) et est relié avec au moins une station (3),
caractérisée par le fait que
des moyens (27, 29) pouvant être commandés sont présents dans la station (3), afin de réaliser ladite manipulation de service, et un capteur (59) est présent, afin de détecter le mouvement d'une partie participant à la manipulation de service et de produire le signal de démarrage.

8. Machine textile selon revendication 7,
caractérisée par le fait que
le moyen (59) servant à produire le signal de démarrage, est prévu dans l'automate de service (2).

9. Machine textile selon revendication 7 ou revendication 8,
caractérisée par le fait que
le premier et le deuxième arrangement d'asservissement sont reliés l'un à l'autre par une conduite de signaux (58), et le deuxième arrangement d'asservissement (42) possède une mémoire (66) pour mémoriser un signal venant du premier arrangement d'asservissement (57), indiquant la disponibilité de démarrage de l'automate (2), ainsi qu'un circuit de commutation (67) servant à déclencher la manipulation de service côté machine.

10. Machine textile selon revendication 9,
caractérisée par le fait que
chaque station (3) possède une partie de machine (27), mobile mécaniquement par un élément de levage (29) relié avec le deuxième arrangement d'asservissement (42), que l'élément de levage (29) de la station à servir est commandé par le circuit de commutation (67), et que l'automate (2) possède un capteur (59) servant à saisir le mouvement de la partie de machine (27), capteur qui relié avec le premier arrangement d'asservissement (57).

11. Machine textile selon revendication 10, et ou la machine est une machine à filer (1) avec une pluralité d'unités de filage (3) formant les stations, et l'automate (2) est conçu pour rattacher un fil (64) après une casse de fil ou un changement de bobine, et où chaque unité de filage (3) possède un train d'étirage (11) qui comprend, côté entrée, un rouleau d'entraînement (20) et un rouleau de pression (21), maintenu de façon à pouvoir tourner librement, et pressé d'une manière élastique contre le rouleau d'entraînement (20),
caractérisée par le fait que
la partie de machine (27) possède un élément de pinçage de ruban de fibres (30), lequel possède une ouverture de passage (31) pour un ruban de fibres (32) et, dans sa position de base, se tient à distance par rapport au rouleau de pression (21), et, actionné par l'élément de levage (29) dans sa position de travail, soulève le rouleau de pression (21) du rouleau d'entraînement (20), et pince le ruban de fibres (32).

12. Machine textile selon revendication 11,
caractérisée par le fait que
la machine à filer (1) possède un transmetteur de nombre de tours (40) sur plusieurs des arbres entraînés, que les transmetteurs de nombre de tours (40) sont reliés avec un des arrangements d'asservissement (42), et qu'une commutation (41) est prévue pour déterminer, par calcul, le temps de retardement entre la réception du signal venant du capteur (59) et le démarrage du déroulement de mouvements de l'automate (2).

13. Machine textile selon revendication 12,
caractérisée par le fait que
l'automate (2) possède un élément d'emmagasinement (55) utilisé pour introduire latéralement une extrémité de fil (65) dans la fente de rentrage d'une paire de rouleaux de sortie (24, 25) du train d'étirage (11), et que l'élément d'emmagasinement (55) est asservi par le premier arrangement d'asservissement (57), de telle manière qu'il soit déplacé latéralement avec le temps de retardement déterminé par la commutation (41).
